# EUROPÄISCHE PATENTANMELDUNG

(11) **EP 3 800 063 A1**
(43) Veröffentlichungstag der Anmeldung: **07.04.2021**
(21) Anmeldenummer: 19201230.0
(22) Anmeldetag: 03.10.2019
(51) Int. Cl.: B42D 25/324, B42D 25/328, B42D 25/369, B42D 25/373, B42D 25/29, B42D 25/425, G07D 7/12

(54) **SICHERHEITSELEMENT FÜR WERTPAPIERE ODER SICHERHEITSPAPIERE**

(71) Anmelder: Hueck Folien Gesellschaft m.b.H., 4342 Baumgartenberg (AT)
(72) Erfinder: TRASSL, Stephan, 4342 Baumgartenberg (AT); EGGINGER, Martin, 4040 Linz (AT); MAYRHOFER, Marco, 4342 Baumgartenberg (AT); FUCHSBAUER, Anita, 4030 Linz (AT)
(74) Vertreter: Burger, Hannes

(57) **Zusammenfassung**

Die Erfindung betrifft ein Sicherheitselement (1) für Wertpapiere oder Sicherheitspapiere, wobei das Sicherheitselement (1) einen ersten Strukturbereich (2) mit ersten Strukturen (3) aufweist, die bei Verkippen des Sicherheitselementes (1) um eine erste Achse (4) ein erstes Bewegungsbild (5) erzeugen,
dadurch gekennzeichnet, dass
das Sicherheitselement (1) zumindest einen zweiten Strukturbereich (6) mit zweiten Strukturen (7) aufweist, die bei Verkippen des Sicherheitselements um eine zweite Achse (8) ein zweites Bewegungsbild (10) erzeugen.

## Beschreibung

Die Erfindung betrifft ein Sicherheitselement für Wertpapiere oder Sicherheitspapiere, wobei das Sicherheitselement einen ersten Strukturbereich mit ersten Strukturen aufweist, die bei Verkippen des Sicherheitselementes um eine erste Achse ein erstes Bewegungsbild erzeugen.

Sicherheitselemente der eingangsgenannten Art werden üblicherweise verwendet um die Fälschungssicherheit von Wertpapieren oder Sicherheitspapieren, wie Banknoten, Ausweise, Kreditkarten, Bankomatkarten, Tickets etc. zu erhöhen.

Aufgabe der vorliegenden Erfindung ist es, ein Sicherheitselement mit erhöhter Fälschungssicherheit zu schaffen.

Diese Aufgabe wird durch ein Sicherheitselement der eingangs genannten Art erfindungsgemäß dadurch gelöst, dass das Sicherheitselement zusätzlich zumindest einen zweiten Strukturbereich mit zweiten Strukturen aufweist, die bei Verkippen des Sicherheitselements um eine zweite Achse ein zweites Bewegungsbild erzeugen.

Des Weiteren kann es zweckmäßig sein, wenn der erste Strukturbereich und der zweite Strukturbereich direkt aneinander angrenzend angeordnet sind oder der erste Strukturbereich und der zweite Strukturbereich voneinander beabstandet angeordnet sind.

Ferner kann vorgesehen sein, dass ein Bewegungseindruck des ersten Bewegungsbildes bei Verkippen um die erste Achse in Bezug auf die Bewegungsrichtung verschieden von einem Bewegungseindruck des zweiten Bewegungsbildes ist.

Darüber hinaus kann vorgesehen sein, dass der Bewegungseindruck des zweiten Bewegungsbildes bei Verkippen um die zweite Achse in Bezug auf eine Bewegungsrichtung verschieden von dem Bewegungseindruck des ersten Bewegungsbildes ist.

Vorteilhaft ist auch eine Ausprägung, gemäß welcher vorgesehen sein kann, dass das zweite Bewegungsbild bei Verkippen um die erste Achse keinen Bewegungseindruck erzeugt, oder dass das erste Bewegungsbild bei Verkippen um die zweite Achse keinen Bewegungseindruck erzeugt.

Gemäß einer Weiterbildung ist es möglich, dass die erste und die zweite Achse einen Scheitelwinkel zwischen 10° und 90° einschließen, bevorzugt einen Scheitelwinkel zwischen 45° und 90° einschließen.

Ferner kann es zweckmäßig sein, wenn über den ersten Strukturbereich und den zumindest zweiten Strukturbereich ohne Verkippen und/oder in horizontaler Lage und/oder unter einem bestimmten Betrachtungswinkel ein durchgängiges Design verläuft.

Darüber hinaus kann vorgesehen sein, dass bei Verkippen des Sicherheitselements um eine erste und/oder eine zweite Achse im ersten und/oder zweiten Strukturbereich jeweils einer von mehreren möglichen Bewegungseindrücken entsteht oder kein Bewegungseindruck entsteht, wobei die möglichen Bewegungseindrücke jene beinhalten, dass
- unabhängig von einer Bewegungsrichtung des Verkippens um die erste oder zweite Achse eine Bewegung des ersten und/oder zweiten Bewegungsbildes in Längsrichtung zu einer Bewegungsachse wahrgenommen wird, wobei die Bewegungsachse mit der Kippachse einen Winkel zwischen 0 - 180° einschließt, oder dass
- unabhängig von der Bewegungsrichtung des Verkippens um eine erste oder zweite Achse eine Bewegung des ersten und/oder zweiten Bewegungsbildes in Querrichtung zu der Bewegungsachse wahrgenommen wird.

Des Weiteren kann vorgesehen sein, dass die möglichen Bewegungseindrücke, sowie die Möglichkeit, dass kein Bewegungseindruck entsteht, beliebig untereinander kombinierbar sind.

Gemäß einer besonderen Ausprägung ist es möglich, dass die Strukturbereiche durch Mikrospiegel und/oder durch diffraktive Strukturen gebildet sind.

Entsprechend einer vorteilhaften Weiterbildung kann vorgesehen sein, dass das Sicherheitselement für Wertdokumente und/oder Polymerbanknoten und/oder Kartenanwendungen eingesetzt wird.

Insbesondere kann es vorteilhaft sein, wenn das Sicherheitselement zumindest teilweise mit einer reflektierenden Schicht versehen ist, insbesondere mit einer reflektierenden Schicht aus Metall und/oder einem Material mit hohem Brechungsindex (HRI) versehen ist.

Ferner kann vorgesehen sein, dass die reflektierende Schicht aus Metall aufgedampft oder aufgedruckt wird bzw. als Metallpigmente aufgebracht wird, wobei die reflektierende Schicht bevorzugt ein metallisches Material, insbesondere ausgewählt aus der Gruppe Aluminium, Silber, Kupfer, Gold, Platin, Niob, Zinn, oder aus Nickel, Titan, Vanadium, Chrom, Kobalt und Palladium oder Legierungen dieser Materialien, insbesondere Kobalt-Nickel-Legierungen, oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O3), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II,III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

Darüber hinaus kann vorgesehen sein, dass die reflektierende Schicht aus einem HRI Material aufgedampft oder aufgedruckt wird.

Vorteilhaft ist auch eine Ausprägung, gemäß welcher vorgesehen sein kann, dass das Sicherheitselement mit weiteren optisch variablen Merkmalen, insbesondere mit Farbkippeffekten, ausgestattet ist.

Gemäß einer Weiterbildung ist es möglich, dass das Sicherheitselement mit maschinenlesbaren Merkmalen, ausgestattet ist, wobei es sich bei den maschinenlesbaren Merkmalen insbesondere um Magnetcodierungen, elektrisch leitfähige Schichten, elektromagnetische Wellen absorbierende und/oder reemittierende Stoffe handelt.

Ferner kann es zweckmäßig sein, wenn das Sicherheitselement zusätzliche Schichten aufweist, welche zusätzlichen Schichten insbesondere Schutzlacke, Heißsiegellacke, Kleber, Primer und/oder Folien umfassen.

Zum besseren Verständnis der Erfindung wird diese anhand der nachfolgenden Figuren näher erläutert.

Es zeigen jeweils in stark vereinfachter, schematischer Darstellung:
- Fig. 1: zwei Ausführungsformen des erfindungsgemäßen Sicherheitselements;
- Fig. 2: die Lagebeziehung der ersten und zweiten Achse;
- Fig. 3: sechs beispielhafte Kombinationsmöglichkeiten der Bewegungseindrücke.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt auf beispielhafte Art und Weise zwei mögliche Ausführungsformen des erfindungsgemäßen Sicherheitselements 1, wobei das Sicherheitselement 1 beispielsweise für Wertdokumente und/oder Polymerbanknoten und/oder Kartenanwendungen eingesetzt werden kann. Die beiden Ausführungsformen weisen einen ersten Strukturbereich 2 mit ersten Strukturen 3 auf, die bei Verkippen des Sicherheitselementes 1 um eine erste Achse 4 ein erstes Bewegungsbild 5 erzeugen. Zudem weisen die beiden Ausführungsformen einen zweiten Strukturbereich 6 mit zweiten Strukturen 7 auf, die bei Verkippen des Sicherheitselementes 1 um eine zweite Achse 8 ein zweites Bewegungsbild 10 erzeugen.

In der linken dargestellten Ausführungsform ist der erste Strukturbereich 2 an den zweiten Strukturbereich 6 angrenzend angeordnet, während in der rechten dargestellten Ausführungsform der erste Strukturbereich 2 vom zweiten Strukturbereich 6 beabstandet angeordnet ist. In beiden dargestellten Ausführungsformen bilden der erste und der zweite Strukturbereich 2, 6 in horizontaler Lage und/oder unter einem bestimmten Betrachtungswinkel ein durchgängiges Design 9. Die Strukturbereiche 2, 6 können durch Mikrospiegel und/oder durch diffraktive Strukturen Strukturen und/oder durch strahlenoptisch wirksame Facetten und/oder durch achromatische, reflektierende Strukturen gebildet sein.

Das Sicherheitselement 1 kann zumindest teilweise mit einer reflektierenden Schicht versehen sein, wobei es sich bei der reflektierenden Schicht insbesondere um eine Schicht aus Metall und/oder einem HRI Material handeln kann. Die reflektierende Schicht ist in den Figuren nicht dargestellt. Des Weiteren kann das Sicherheitselement 1 mit weiteren optisch variablen Merkmalen, insbesondere mit Farbkippeffekten, ausgestattet sein. Diese weiteren optisch variablen Merkmale sind ebenfalls nicht in den Figuren dargestellt. Zusätzlich kann das Sicherheitselement 1 maschinenlesbare Merkmale aufweisen, wobei es sich bei den maschinenlesbaren Merkmalen insbesondere um Magnetcodierungen, elektrisch leitfähige Schichten, elektromagnetische Wellen absorbierende und/oder reemittierende Stoffe handeln kann. Auch kann das Sicherheitselement 1 zusätzliche Schichten aufweist, welche insbesondere Schutzlacke, Heißsiegellacke und/oder Primer sein können. Auch diese maschinenlesbaren Merkmale sowie mögliche zusätzliche Schichten sind nicht in den Figuren dargestellt.

In Fig. 2 sind die erste Achse 4 und die zweite Achse 8 dargestellt, wobei die beiden Achsen 4, 8 einen Scheitelwinkel 11 einschließen. Dargestellt ist exemplarisch ein Scheitelwinkel 11 von 90°. Die erste und die zweite Achse 4, 8 können jedoch auch einen Scheitelwinkel 11 zwischen 10° und 90° einschließen, wobei der Scheitelwinkel 11 bevorzugt zwischen 45° und 90° liegt.

Bildhaft mittels Doppelpfeilen dargestellt sind die Bewegungsrichtungen 12 bei Verkippen um die beiden Achsen 4, 8. Bei Verkippen des Sicherheitselements 1 in diese Bewegungsrichtungen 12 um die erste oder zweite Achse 4, 8 entsteht ein erstes und/oder ein zweites Bewegungsbild 5, 10. Die Bewegung des Bewegungsbildes wird als Bewegung in Längsrichtung oder Querrichtung einer Bewegungsachse wahrgenommen, wobei die Bewegungsachse mit der Kippachse, d.h. der Achse 4 oder 8, einen Winkel zwischen 0 - 180° einschließt.
Fig. 3 zeigt beispielhaft und nicht abschließend, sechs Kombinationsmöglichkeiten von Bewegungseindrücken 13, die im ersten und zweiten Strukturbereich 2, 6 bei Verkippen um die Achsen 4, 8 entstehen. Bildhaft mittels Doppelpfeilen dargestellt sind die Bewegungsrichtungen 12 um die Achsen 4, 8.

Das erste, zweite und dritte Feld 14, 15, 16 zeigen Kombinationsmöglichkeiten von Bewegungseindrücken 13 bei Verkippen des Sicherheitselements 1 um eine erste Achse 4.
Das erste Feld 14 zeigt, dass bei Verkippen des Sicherheitselements 1 um eine erste Achse 4 im ersten Strukturbereich 2 kein Bewegungseindruck 13 erzeugt wird, während im zweiten Strukturbereich 6 eine Bewegung des zweiten Bewegungsbildes 10 wahrgenommen wird.

Das zweite Feld 15 zeigt alternativ, dass bei Verkippen des Sicherheitselements 1 um eine erste Achse 4 im ersten Strukturbereich 2 ein Bewegungseindruck 13 in Querrichtung 17 zur ersten Achse 4 entsteht, während im zweiten Strukturbereich 6 ein Bewegungseindruck 13 in Längsrichtung 18 zur Achse 4 entsteht.

Eine weitere Kombinationsmöglichkeit ist im dritten Feld 16 dargestellt. Hier entsteht bei Verkippen des Sicherheitselements 1 um eine erste Achse 4 im ersten Strukturbereich 2 kein Bewegungseindruck 13, während im zweiten Strukturbereich 6 ein Bewegungseindruck 13 in Längsrichtung 18 zur Achse 4 erzeugt wird.

Das vierte, fünfte und sechste Feld 19, 20, 21 zeigen weitere Kombinationsmöglichkeiten von Bewegungseindrücken 13, wobei das Verkippen des Sicherheitselements 1 um eine zweite Achse 8 erfolgt.

Im vierten Feld 19 ist gezeigt, dass bei Verkippen des Sicherheitselements 1 um eine zweite Achse 8 im ersten Strukturbereich 2 kein Bewegungseindruck 13 entsteht, während im zweiten Strukturbereich 6 ein Bewegungseindruck 13 in Längsrichtung 18 zur Achse 8 erzeugt wird.

Im fünften Feld 20 wird dargestellt, dass bei Verkippen des Sicherheitselements 1 um eine zweite Achse 8 im ersten Strukturbereich 2 kein Bewegungseindruck 13 erzeugt wird, während im zweiten Strukturbereich 6 eine Bewegung des zweiten Bewegungsbildes 10 abhängig von der Bewegungsrichtung 12 in diese Richtung wahrgenommen wird.

Im sechsten Feld 21 wird gezeigt, dass bei Verkippen des Sicherheitselements 1 um eine zweite Achse 8 im ersten Strukturbereich 2 ein Bewegungseindruck 13 in Querrichtung 17 zur zweiten Achse 8 entsteht, während im zweiten Strukturbereich 6 ein Bewegungseindruck 13 in Längsrichtung 18 zur Achse 8 entsteht.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8, 1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sicherheitselement
- 2: erster Strukturbereich
- 3: erste Struktur
- 4: erste Achse
- 5: erstes Bewegungsbild
- 6: zweiter Strukturbereich
- 7: zweite Struktur
- 8: zweite Achse
- 9: Design
- 10: zweites Bewegungsbild
- 11: Scheitelwinkel
- 12: Bewegungsrichtung
- 13: Bewegungseindruck
- 14: erstes Feld
- 15: zweites Feld
- 16: drittes Feld
- 17: Querrichtung
- 18: Längsrichtung
- 19: viertes Feld
- 20: fünftes Feld
- 21: sechstes Feld

## Patentansprüche

1. Sicherheitselement (1) für Wertpapiere oder Sicherheitspapiere, wobei das Sicherheitselement (1) einen ersten Strukturbereich (2) mit ersten Strukturen (3) aufweist, die bei Verkippen des Sicherheitselementes (1) um eine erste Achse (4) ein erstes Bewegungsbild (5) erzeugen,
**dadurch gekennzeichnet, dass**
das Sicherheitselement (1) zumindest einen zweiten Strukturbereich (6) mit zweiten Strukturen (7) aufweist, die bei Verkippen des Sicherheitselements um eine zweite Achse (8) ein zweites Bewegungsbild (10) erzeugen.

2. Sicherheitselement (1) nach Anspruch 1, **dadurch gekennzeichnet, dass** der erste Strukturbereich (2) und der zweite Strukturbereich (6) direkt aneinander angrenzend angeordnet sind oder der erste Strukturbereich (2) und der zweite Strukturbereich (6) voneinander beabstandet angeordnet sind.

3. Sicherheitselement (1) nach einem der vorhergehenden Ansprüche, **dadurch gekennzeichnet, dass** ein Bewegungseindruck (13) des ersten Bewegungsbildes (5) bei Verkippen um die erste Achse (4) in Bezug auf die Bewegungsrichtung (12) verschieden von einem Bewegungseindruck (13) des zweiten Bewegungsbildes (10) ist.

4. Sicherheitselement (1) nach einem der vorhergehenden Ansprüche, **dadurch gekennzeichnet, dass** der Bewegungseindruck (13) des zweiten Bewegungsbildes (10) bei Verkippen um die zweite Achse (8) in Bezug auf eine Bewegungsrichtung (12) verschieden von dem Bewegungseindruck (13) des ersten Bewegungsbildes (5) ist.

5. Sicherheitselement (1) nach einem der vorhergehenden Ansprüche, **dadurch gekennzeichnet, dass** das zweite Bewegungsbild (10) bei Verkippen um die erste Achse (4) keinen Bewegungseindruck (13) erzeugt, oder dass das erste Bewegungsbild (5) bei Verkippen um die zweite Achse (8) keinen Bewegungseindruck (13) erzeugt.

6. Sicherheitselement (1) nach einem der vorhergehenden Ansprüche, **dadurch gekennzeichnet, dass** die erste und die zweite Achse (4, 8) einen Scheitelwinkel (11) zwischen 10° und 90° einschließen, bevorzugt einen Scheitelwinkel (11) zwischen 45° und 90° einschließen.

7. Sicherheitselement (1) nach einem der vorhergehenden Ansprüche, **dadurch gekennzeichnet, dass** über den ersten Strukturbereich (2) und den zumindest zweiten Strukturbereich (6) ohne Verkippen und/oder in horizontaler Lage und/oder unter einem bestimmten Betrachtungswinkel ein durchgängiges Design (9) verläuft.

8. Sicherheitselement (1) nach einem der vorhergehenden Ansprüche, **dadurch gekennzeichnet, dass** bei Verkippen des Sicherheitselements (1) um die erste und/oder die zweite Achse (4, 8) im ersten und/oder zweiten Strukturbereich (2, 6) jeweils einer von mehreren möglichen Bewegungseindrücken (13) entsteht oder kein Bewegungseindruck (13) entsteht, wobei die möglichen Bewegungseindrücke (13) jene beinhalten, dass
- unabhängig von einer Bewegungsrichtung (12) des Verkippens um die erste oder zweite Achse (4, 8) eine Bewegung des ersten und/oder zweiten Bewegungsbildes (5, 10) in Längsrichtung (18) zu einer Bewegungsachse wahrgenommen wird, wobei die Bewegungsachse mit der Kippachse einen Winkel zwischen 0 - 180° einschließt, oder dass
- unabhängig von der Bewegungsrichtung (12) des Verkippens um die erste oder zweite Achse (4, 8) eine Bewegung des ersten und/oder zweiten Bewegungsbildes (5, 10) in Querrichtung (17) zu der Bewegungsachse wahrgenommen wird.

9. Sicherheitselement (1) nach Anspruch 8, **dadurch gekennzeichnet, dass** die möglichen Bewegungseindrücke (13), sowie die Möglichkeit, dass kein Bewegungseindruck (13) entsteht, beliebig untereinander kombinierbar sind.

10. Sicherheitselement (1) nach einem der vorhergehenden Ansprüche, **dadurch gekennzeichnet, dass** die Strukturbereiche (2, 6) durch Mikrospiegel und/oder durch diffraktive Strukturen und/oder durch strahlenoptisch wirksame Facetten und/oder durch achromatische, reflektierende Strukturen gebildet sind.

11. Sicherheitselement (1) nach einem der vorhergehenden Ansprüche, **dadurch gekennzeichnet, dass** das Sicherheitselement (1) für Wertdokumente und/oder Polymerbanknoten und/oder Kartenanwendungen eingesetzt wird.

12. Sicherheitselement (1) nach einem der vorhergehenden Ansprüche, **dadurch gekennzeichnet, dass** das Sicherheitselement (1) zumindest teilweise mit einer reflektierenden Schicht versehen ist, insbesondere mit einer reflektierenden Schicht aus Metall und/oder einem HRI Material versehen ist.

13. Sicherheitselement (1) nach Anspruch 12, **dadurch gekennzeichnet, dass** die reflektierende Schicht aus Metall aufgedampft oder aufgedruckt wird bzw. als Metallpigmente aufgebracht wird, wobei die reflektierende Schicht bevorzugt ein metallisches Material, insbesondere ausgewählt aus der Gruppe Aluminium, Silber, Kupfer, Gold, Platin, Niob, Zinn, oder aus Nickel, Titan, Vanadium, Chrom, Kobalt und Palladium oder Legierungen dieser Materialien, insbesondere Kobalt-Nickel-Legierungen, oder zumindest ein hochbrechendes dielektrisches Material mit einem Brechungsindex von größer als 1,65, insbesondere ausgewählt aus der Gruppe Zinksulfid (ZnS), Zinkoxid (ZnO), Titandioxid (TiO₂), Kohlenstoff (C), Indiumoxid (In₂O₃), Indium-Zinn-Oxid (ITO), Tantalpentoxid (Ta₂O₅), Ceroxid (CeO₂), Yttriumoxid (Y₂O₃), Europiumoxid (Eu₂O₃), Eisenoxide wie zum Beispiel Eisen(II;III)oxid (Fe₃O₄) und Eisen(III)oxid (Fe₂O₃), Hafniumnitrid (HfN), Hafniumcarbid (HfC), Hafniumoxid (HfO₂), Lanthanoxid (La₂O₃), Magnesiumoxid (MgO), Neodymoxid (Nd₂O₃), Praseodymoxid (Pr₆O₁₁), Samariumoxid (Sm₂O₃), Antimontrioxid (Sb₂O₃), Siliziumcarbid (SiC), Siliziumnitrid (Si₃N₄), Siliziummonoxid (SiO), Selentrioxid (Se₂O₃), Zinnoxid (SnO₂), Wolframtrioxid (WO₃), hochbrechende organische Monomere und/oder hochbrechende organische Polymere umfasst oder aus zumindest einem dieser Materialien hergestellt ist.

14. Sicherheitselement (1) nach Anspruch 12, **dadurch gekennzeichnet, dass** die reflektierende Schicht aus einem HRI Material aufgedampft oder aufgedruckt wird.

15. Sicherheitselement (1) nach einem der vorhergehenden Ansprüche, **dadurch gekennzeichnet, dass** das Sicherheitselement (1) mit weiteren optisch variablen Merkmalen, insbesondere mit Farbkippeffekten, ausgestattet ist.

16. Sicherheitselement (1) nach einem der vorhergehenden Ansprüche, **dadurch gekennzeichnet, dass** das Sicherheitselement (1) mit maschinenlesbaren Merkmalen, ausgestattet ist, wobei es sich bei den maschinenlesbaren Merkmalen insbesondere um Magnetcodierungen, elektrisch leitfähige Schichten, elektromagnetische Wellen absorbierende und/oder reemittierende Stoffe handelt.

17. Sicherheitselement (1) nach einem der vorhergehenden Ansprüche, **dadurch gekennzeichnet, dass** das Sicherheitselement (1) zusätzliche Schichten aufweist, welche zusätzlichen Schichten insbesondere Schutzlacke, Heißsiegellacke, Kleber, Primer und/oder Folienumfassen.
